# EUROPÄISCHE PATENTSCHRIFT

(11) **EP 0 115 554 B1**
(45) Veröffentlichungstag und Bekanntmachung des Hinweises auf die Patenterteilung: **04.06.1986**
(21) Anmeldenummer: 83101189.5
(22) Anmeldetag: 08.02.1983
(51) Int. Cl.: E06B 1/34

(54) **Einrichtung zur Verkleidung eines Türstockes**
Device for cladding a door frame
Dispositif pour le revêtement d'un châssis de porte

(43) Veröffentlichungstag der Anmeldung: 15.08.1984
(73) Patentinhaber: Wassner, Leo, A-1203 Wien (AT)
(72) Erfinder: Wassner, Leo, A-1203 Wien (AT)
(74) Vertreter: Reinhard - Skuhra - Weise & Partner

## Beschreibung

Eine Verkleidung eines Türstockes gemäss dem Oberbegriff des Patentanspruchs 1 ist aus dem DE-U-79 15 062 bekannt. Bei dieser Verkleidung handelt es sich genau genommen um eine Verkleidung des Mauerwerks im Bereich einer Türöffnung, wobei jede Leiste durch Befestigungsmittel im Mauerwerk verankert wird. Die beiden Leisten jeder Verkleidung werden in einem vorgegebenen Abstand zueinander montiert. Nach der Montage werden zum Abdecken der Befestigungsmittel Abdeckplatten in die ersten Taschen eingesetzt. Durch eine aufgrund der ersten Taschen erzeugte Klemmwirkung werden die Abdeckplatten in den Taschen gehalten. Nachteilig bei dieser Verkleidung ist, dass die beiden jeweils die Verkleidung bildenden Leisten durch die Befestigungsmittel am Mauerwerk zu befestigen sind, insbesondere also eine grosse Zahl von Befestigungsmitteln in das Mauerwerk eingetrieben werden muss. Abhängig von dem Abstand zwischen den beiden Leisten ist die Breite der zu verwendenden Abdeckplatte festzulegen. Die Abdeckplatte kann jederzeit auf einfache Weise entfernt werden, da sie nicht fest mit den Leisten verbunden ist.

Aus der DE-A-2 044 043 ist eine Verkleidungfür Maueröffnungen bekannt, die aus zwei einander zugeordneten Leisten mit Taschen zur Aufnahme einer Abdeckplatte besteht. Für jede Leiste sind Befestigungsmittel zur Verankerung im Mauerwerk vorgesehen. Diese Befestigungsmittel in Form von Nägeln werden durch die Leisten und durch die Abdeckplatte hindurch ins Mauerwerk getrieben. Damit ist der Aufwand für die Befestigung der Verkleidung im Mauerwerk vergleichsweise hoch. Das Aussehen der Verkleidung wird durch die nicht abgedeckten Öffnungen zum Einsetzen der Nägel durch die Leisten erheblich beeinträchtigt. Schwierigkeiten ergeben sich bei dieser Verkleidung dann, wenn vorgebohrte Öffnungen in den Abdeckplatten nicht mit den Öffnungen in den Leisten fluchten oder im Falle nicht vorgebohrter Bohrungen in den Abdeckplatten durch das Hindurchtreiben der Nägel Kanten der Abdeckplatte abspringen.

Der Erfindung liegt die Aufgabe zugrunde, eine Verkleidung gemäss dem Oberbegriff des Patentanspruchs 1 derart zu verbessern, dass mit geringem Aufwand eine sichere Befestigung der Leisten und der Abdeckplatte im Bereich des Türstokkes ermöglicht wird.

Diese Aufgabe wird erfindungsgemäss durch die Merkmale im kennzeichnenden Teil des neuen Patentanspruchs 1 gelöst. Weitere Ausgestaltungen ergeben sich aus den Unteransprüchen.

Die Erfindung schafft eine Verkleidung von Türstöcken, die auf einfache Weise und zeitsparend sicher anbringbar ist, wobei ausserdem der Zugang zu den Befestigungselementen der Verkleidung an dem Türstock unzugänglich oder der Ort der Befestigungselemente zumindest nicht sichtbar ist. Die beiden einander zugeordneten und über eine parallel zur Laibung des Türstockes verlaufende Abdeckplatte miteinander zu verbindenden Rahmen sind entweder von identischer Formgebung, d. h. im eingebauten Zustand von spiegelsymmetrischer Anordnung, oder geringfügig unterschiedlich, wobei der Abstand der beiden Schenkel jeder Leiste so gross gewählt ist, dass übliche Türstöcke vollständig verkleidet werden können, ohne dass Sonderanfertigungen der Leisten notwendig sind. Die Verkleidung ermöglicht einen vollständigen Abschluss alter Türstöcke. Nach einer bevorzugten Ausführungsform sind im Bereich der Taschen beidseitig der Abdeckplatte zusätzlich Dichtungsmittel vorgesehen, wodurch eine schallmässige und luftdichte Abdichtung der Türstockverkleidung sichergestellt ist.

Besonders vorteilhaft ist die gesamte Abdekkung des zu verkleidenden Türstockes, d. h. eine insgesamt fünfseitige Abdeckung des alten Türstockes.

Nach einer bevorzugten Ausführungsform sind die Taschen im Bereich derjenigen Öffnungen materialmässig verstärkt, welche Befestigungselemente, wie Nägel, Schrauben oder dergleichen, zur Befestigung der Leisten am Türstock aufnehmen. Durch die schräge Anordnung der Öffnungen zur Aufnahme der Befestigungselemente wird erreicht, dass die Befestigungselemente in Richtung auf die Mitte der Laibung desTürstockes einzutreiben oder einzuschrauben sind.

Im folgenden werden bevorzugte Ausführungsformen der Einrichtung zur Verkleidung eines Türstockes anhand der Zeichnung zur Erläuterung weiterer Merkmale beschrieben. Es zeigen:
Fig. eine horizontale Schnittansicht eine Teils einer Einrichtung zur Verkleidung eines Türstokkes,
Fig. 2 eine gegenüber Fig. 1 abgewandelte Ausführungsform der Einrichtung im Schnitt entlang der Linie 11-11 in Fig. 3, und
Fig. 3 eine schematische Teilseitenansicht entlang der Linie III-III in Fig. 2, wobei die betreffende Wange weggelassen ist.

Fig. 1 zeigt eine horizontale Schnittansicht durch einen vertikalen Abschnitt eines mit der erfindungsgemässen Einrichtung verkleideten Türstockteiles aus Holz o. dgl. Der Türstock ist durch eine entlang der vertikalen Stirnfläche einer Mauer 1 verlaufende Laibung 2 und seitliche Wangen 3, 3' gebildet. Um diese Teile des Türstockes und damit den gesamten Türstock zu verkleiden, weist die Einrichtung zwei Rahmen aus winkelförmigen Profilleisten 4, 4' auf. Der Rahmen besteht insgesamt aus zwei vertikal verlaufenden Abschnitten I und einem horizontalen Verbindungsabschnitt 11, wie dies aus Fig. 3 hervorgeht, wobei die Leisten 4, 4' jeweils auf beiden Seiten der Mauer bzw. Wand 1 angeordnet sind.

Die beidseitig der Mauer 1 und beidseitig des zu verkleidenden Türstockes verlaufenden Leisten 4, 4' sind U-förmig ausgebildet und überdecken die Wangen 3, 3', die seitlich des Türstockes verlaufen. Ein Ende 4b, 4b' der Schenkel der U-förmigen Leisten 4, 4' liegt hinter den Wangen 3, 3' unter Einhaltung eines geringfügigen Abstandes zur Mauer 1 ; die Enden 4b, 4b' können auch direkt an der Mauer 1 anliegen. Das andere Ende 4a, 4a' des zweiten Schenkels der U-förmigen Leisten 4, 4' befindet sich vor der Laibung 2 und überlappt die Laibung 2 wenigstens teilweise, wie dies aus Fig. 1 und 2 hervorgeht. Die Enden 4a, 4a' liegen weitgehend in Flucht zueinander und einander gegenüber und tragen offene Taschen oder Nuten 5, 5' oder dergleichen, die durch parallele Stege 8,8' und 9, 9' der Leisten 4, 4' gebildet sind. Die parallelen Stege 8, 8' und 9, 9' verlaufen parallel zur Laibung 2 des Türstockes und sind durch Querstege 10, 10' miteinander verbunden. Die Taschen 5, 5' sind zur Aufnahme einer Abdeckplatte 6 aus Kunststoff, Holz, Metall oder dergleichen vorgesehen, so dass die wesentliche Fläche der Laibung 2 durch die Platte 6 nach Fertigstellung der Verkleidung gemäss Fig. 1 und 2 abgedeckt ist.

In den Querstegen 10, 10' sind Bohrungen 11, 11' vorgesehen, durch welche von der zur Tasche 5, 5' abgewandten Seite Befestigungselemente, wie Schrauben 12, 12' oder dergleichen, einsetzbar sind, um die eingesetzte Platte 6 in den Taschen 5, 5' fest zu montieren. Nach der in Fig. 1 gezeigten Ausführungsform sind die parallelen Stege 8, 9 der Leiste 4 unterschiedlich lang, während die Stege 8', 9' der Verkleidung 4' gleich lang sind. Beide Stege 8, 8' weisen einen in Richtung auf die Laibung 2 abgebogenen Endabschnitt auf. Durch die unterschiedliche Länge der Stege 8, 9 wird das Einsetzen der Platte 6 erleichtert, insbesondere dann, wenn die Platten 6 bereits nach Anbringen der Leisten 4, 4' am Türstock in die dafür vorgesehenen Taschen 5, 5' eingesetzt werden.

Die Befestigung der Leisten 4, 4' erfolgt mit Hilfe von in Bohrungen 18, 18' einzusetzende Befestigungselemente 19, 19', wobei die Bohrungen am Ende der Schenkel 4a, 4a' in einem vorzugsweise verstärkten Abschnitt ausgebildet sind. Die Bohrungen oder Öffnungen 18,18' sind mit ihrer Achse zur Ebene der Platte 6 geneigt, vorzugsweise untereinem Winkel > 90°, infolgedessen die Befestigungselemente 19,19' wie Schrauben oder dergleichen, so in die Laibung 2 einzutreiben oder einzuschrauben, dass die Schrauben oder Nägel mit ihrer Spitze etwa auf die Mitte der Laibung 2 gerichtet sind. Damit wird ein Abspringen der seitlichen Enden der Laibung 2 vermieden, was der Fall sein könnte, wenn die Befestigungselemente 19 praktisch senkrecht zum Schenkel mit dem Ende 4a eingetrieben werden und dabei ziemlich nahe am seitlichen Ende der Laibung 2 zu liegen kommen; somit ist eine sichere Befestigung der Elemente 19,19' an der Laibung gegeben. Um einen Zugriff zu den Befestigungselementen 19, 19' auszuschliessen, sind die Stege 8, 8' in ihrer zur Platte 6 abgewandten Richtung verlängert und bilden ihrerseits dadurch zusammen mit dem benachbarten Schenkelabschnitt der Leiste 4 weitere Taschen 16, 16', die durch Abdeckmittel 17, 17' verschliessbar sind, wie dies insbesondere aus Fig. 2 hervorgeht. Bei der Verwendung ungleicher Leisten 4, 4' nach Fig. 1 ist der Schenkel 8' ebenfalls in der zur Platte 6 abgewandten Seite verlängert und die Tasche 16' durch eine Abdeckleiste 14' verschliessbar. Damit sind weder die Befestigungselemente 12 und 12' noch die Befestigungselemente 19,19' ohne weiteres zugänglich. Vorzugsweise wird in die einem Türblatt 22 zugewandte Tasche 16 anstelle eines Abdeckprofiles 17 eine Dichtungsleiste eingesetzt, die bei geschlossener Tür den Zugang zu den Befestigungselementen 12 und 19 verhindert und gleichzeitig in Verbindung mit dem Türblatt 22 eine Dichtungsfunktion ausübt.

Wie aus Fig. 1 und 2 hervorgeht, ist die Leiste 4 von Halterungsbolzen 20 für Bänder 21 durchsetzt, die zur Lagerung des Türblattes 22 vorgesehen sind.

An den Leisten 4, 4' sind auf der dem Türstock zugewandten Fläche Rippen 24, 24' vorgesehen, durch welche hinterschnittene Nuten gebildet sind, in die Winkeleisen 25 eingesetzt werden können. Bei der in Fig. 3 dargestellten Ausführungsform sind wenigstens zwei derartige Nutenpaare 24 vorgesehen. Die Winkeleisen 25 werden im Bereich der Gehrungen der Leisten 4, 4' des vertikalen Abschnittes I und horizontalen Abschnittes II vorgesehen und dienen zur Ausrichtung der Leisten gegeneinander sowie zur Befestigung derselben miteinander. Durch die Nuten 24 und Winkeleisen 25 ist der Zusammenbau des Rahmens aus dem horizontalen Abschnitt II und den vertikalen Abschnitten 1.1 auch an Ort und Stelle erst möglich.

Nach einer weiteren Ausführungsform ist das Ende 4b des hinter den Wangen 3, 3' befindlichen Schenkels jeder Leiste 4, 4' profiliert, wie in Fig. 2 bei 26 gezeigt ist, und dient der Aufnahme einer Dichtungslippe 27, 27'. Die Dichtungslippe 27, 27' hat dichtende Funktion und dient ferner zum Ausgleich von Toleranzen gegenüber der Mauer 1 beim Einbau der beschriebenen Verkleidung. Anstelle einer Dichtungslippe 2 kann zwischen der Mauer 1 und dem Schenkelende 4b auch ein Streifen aus dichtendem Material vorgesehen werden. Vorzugsweise werden zwischen den Schmalseiten der Platten 6 und den Taschen 5, 5' Dichtungsstreifen 28, 28' vorgesehen, wie dies in Fig. 2 gezeigt ist. Durch die Dichtungen 27, 27', 28 und 28' wird eine Schallübertragung über die Verkleidung und zwischen den durch die Tür getrennten Räumen sowie ein Luftdurchtritt wirksam vermieden. Darüber hinaus können weitere Dichtungsmassnahmen im Bereich des Hohlraumes zwischen den Leisten 4, 4' und dem Türstock vorgenommen werden.

Die Einrichtung zur Verkleidung von Türstöcken ist universell einsatzfähig, insbesondere vorteilhaft verwendbar bei alten Türstöcken aus Holz, die aus einer Laibung 2 mit seitlich angesetzten Wangen 3, 3' besteht. Der gesamte Türstock wird durch die erfindungsgemäss profilierten Leisten 4,4' einerseits und eine Verbindungs- oder Abdeckplatte 6 verkleidet. Abweichungen in den Massen der Türstöcke hinsichtlich der Breite und Länge der Wangen 3, 3' und/oder der Laibung 2 sind bei entsprechender Grösse der Leisten 4, 4' unbeachtlich. Der Einsatz von Leisten 4, 4' gleicher Form und Grösse trägt sowohl bei der Herstellung als auch beim Einbau zur wesentlichen Erleichterung bei. Durch den Abschluss der Befestigungselemente 12,12',19,19' durch Abdeck- oder Dichtungsleisten ergibt sich nicht nur ein gutes optisches Aussehen, sondern auch eine weitgehend einbruchsichere Konstruktion. Die Befestigungselementel9, 19', welche zur Verankerung der Leisten an dem Türstock vorgesehen sind, gewährleisten schliesslich infolge ihrer zur Vertikalebene geneigten Anordnung eine feste Montage gegenüber der Laibung 2, wobei nach der Ausführungsform nach Fig. die Befestigungselemente 19 auch nur in der Leiste 4 vorgesehen sein können.

Wie aus Fig. 1 hervorgeht, wird durch die erfindungsgemässe Einrichtung eine vollständige Verkleidung des Türstockes sichergestellt. nämlich an der Seite 1, an der Seite 2, Seite 3, Seite 4 und Seite 5, wiedies in Fig. dargestellt ist. Die Leisten 4, 4' werden vorzugsweise aus stranggepresstem Aluminium gefertigt und pulverbeschichtet. Die Leisten 4, 4' können auch aus Kunststoff hergestellt sein und im Bedarfsfall durch zusätzliche Metalleisten, welche in die Nuten 24 eingesetzt werden, versteift werden.

## Patentansprüche

1. Verkleidung eines Türstockes in Form von zwei zueinander beabstandeten Leisten, deren Enden jeweils um die Kante des Türstockes (2, 3, 3') verlaufend ausgebildet sind, wobei die die Laibung (2) wenigstens teilweise überlappenden Enden (4a, 4a') aufeinander zu weisende offene erste Taschen, Nuten oder dergleichen (5, 5') zur Aufnahme einer die Laibung abdeckenden Platte (6), sowie zweite Taschen zur Aufnahme von Mitteln zur Befestigung der Leisten (4, 4') am Türstock aufweisen, wobei jede Leiste Öffnungen (18, 18') für die Befestigungsmittel (19, 19') enthält, dadurch gekennzeichnet,
dass an den die Laibung (2), überlappenden Bereichen der Leisten (4,4') jeweils ein im wesentlichen T-förmiges Ansatzprofil (8, 10) mit einem Quersteg (10) vorgesehen ist, welcher den Boden der ersten und zweiten Taschen bildet,
dass am Fussbereich des Quersteges (10) die Bohrungen (18) zur Aufnahme der Befestigungsmittel (19) für die Leisten vorgesehen sind, dass die Öffnungen (18) eine in Richtung auf die Türstockmitte geneigte Achse haben,
dass der Quersteg (10) mit Bohrungen (11) für weitere Befestigungsmittel (12, 12') versehen ist, durch welche die Abdeckplatte (6) gegenüber den Leisten (4, 4') gesichert wird, und
dass Abdeck- oder Dichtungsleisten (14',17) zum Verschliessen der zweiten Taschen vorgesehen sind.

2. Verkleidung nach Anspruch 1, dadurch gekennzeichnet, dass die Befestigungsmittel (12, 12') zur Sicherung der Abdeckplatte (6) gegenüber den Leisten (4, 4') von den zweiten Taschen (16) ausgehend über die ersten Taschen (5) in die Abdeckplatte (6) eingesetzt sind.

3. Verkleidung nach Anspruch 1, dadurch gekennzeichnet, dass das Ende (4a, 4a') zumindest einer der Leisten (4,4') am Fussbereich des Quersteges (10) verstärkt ist.

## Claims

1. A lining for a door frame, comprising two spaced apart bars, the ends of which extend around the edge of the door frame (2, 3, 3'), wherein the ends (4a, 4a') at least partly overlap the reveal (2) and are formed with confronting open first pockets, grooves or the like (5, 5') for receiving a plate (6) for covering the reveal, and second pockets for receiving means for fastening the bars (4,4') to the door frame, and each bar has openings (18, 18') for the fastening means (19, 19'), characterized in that those portions of the bars (4, 4') which overlap the reveal (2) are provided each with a substantially T-shaped extension (8, 10), which has a crosspiece (10), which constitutes the bottoms of the first and second pockets, the bores (18) for receiving the fastening means (19) for the bars are provided at the bottom of the crosspiece (10), the openings (18) have an axis which is inclined towards the center of the door frame, the crosspiece (10) is provided with bores (11) for additional fastening means (12,12') for holding the covering plate (6) in position relative to the bars (4,4'), and covering or sealing bars (14', 15) for closing the second pockets are provided.

2. A lining according to claim 1, characterized in that the fastening means (12, 12') for holding the cover plate (6) in position relative to the bars (4, 4') extend from the second pockets (16) over the first pockets (5) and then into the cover plate (6).

3. A lining according to claim 1, characterized in that the end (4a, 4a') of at least one of the bars (4, 4') is enlarged in thickness at the bottom of the crosspiece (10).

## Revendications

1. Revêtement d'un montant de porte ayant la forme de deux bandeaux, disposés à distance l'un de l'autre, dont les extrémités de chacun sont agencées de façon à passer autour du coin du montant de porte (2, 3, 3'), les extrémités (4a, 4a') qui chevauchent au moins partiellement l'embrasure (2) comportant des premières poches, rainures ou analogues (5, 5'), ouvertes et dirigées l'une vers l'autre, pour recevoir une plaque (6) recouvrant l'embrasure, ainsi que des deuxièmes poches pour recevoir des moyens servant à la fixation des bandeaux (4, 4') au montant de porte, chaque bandeau possédant des ouvertures (18, 18') pour les moyens de fixation (19, 19'), caractérisé en ce que, dans chacune des zones des bandeaux (4,4') qui chevauchent l'embrasure (2), il est prévu un profilé d'adaptation (8,10), de forme approximativement en T, muni d'une branche transversale (10) qui forme le fond des premières et deuxièmes poches; en ce que les ouvertures (18) destinées à recevoir les moyens de fixation (19) des bandeaux sont disposées à la base de la branche transversale (10); en ce que les ouvertures (18) ont un axe qui est incliné vers le milieu du montant; en ce que la branche transversale (10) est munie de trous (11 ) pour d'autres moyens de fixation (12, 12') par l'intermédiaire desquels la plaque de recouvrement (6) est maintenue par rapport aux bandeaux (4, 4'); et en ce que des bandeaux de recouvrement ou d'étanchéité (14', 17) sont prévus pour obturer les deuxièmes poches.

2. Revêtement selon la revendication 1, caractérisé en ce que les moyens de fixation (12, 12'), assurant le maintien de la plaque de recouvrement (6) par rapport aux bandeaux (4, 4'), sont enfoncés dans cette plaque de recouvrement (6), en partant des deuxièmes poches (16) et en traversant les deuxièmes poches (5).

3. Revêtement selon la revendication 1, caractérisé en ce que l'extrémité (4a, 4a') de l'un au moins des bandeaux (4, 4') est renforcée à la base de la branche transversale (10).
